# EUROPÄISCHE PATENTSCHRIFT

(11) **EP 0 175 862 B1**
(45) Veröffentlichungstag und Bekanntmachung des Hinweises auf die Patenterteilung: **07.09.1988**
(21) Anmeldenummer: 85108613.2
(22) Anmeldetag: 10.07.1985
(51) Int. Cl.: D01H 1/135

(54) **Verfahren und Vorrichtung zur Herstellung eines Garnes**
Method and device for the production of yarn
Procédé et dispositif pour la production de fil

(30) Priorität: 25.09.1984 CH 4579/84
(43) Veröffentlichungstag der Anmeldung: 02.04.1986
(73) Patentinhaber: MASCHINENFABRIK RIETER AG, CH-8406 Winterthur (CH)
(72) Erfinder: Stalder, Herbert, CH-8483 Kollbrunn (CH); Baumgartner, Josef, CH-8370 Sirnach (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 3 300 636
- DE-A- 3 318 924
- GB-A- 2 062 023

## Beschreibung

Die Erfindung bezieht sich auf ein Offenend-Friktions-Spinnverfahren sowie auf eine Vorrichtung zur Herstellung eines Garnes und dergleichen, wobei Fasern aus einem Faserverband herausgelöst werden, die herausgelösten Fasern mittels eines pneumatischen Faserförderluftstromes frei fliegend an eine bewegte, gelochte Oberfläche eines im Unterdruck stehenden Friktionsspinnmittels übergeben werden, wobei der Faserförderluftstrom zumindest bis kurz vor der gelochten Oberfläche zu dieser geneigt angeordnet ist, die Fasern dann mittels dieser gelochten Oberfläche in im wesentlichen gestreckter Form an eine Garnbildungsstelle transportiert werden, in welcher die Fasern zu einem Garn gebildet werden, und das Garn in einer vorgegebenen Richtung von der Garnbildungsstelle abgezogen wird.

Ein Verfahren dieser Art sowie eine Vorrichtung zur Durchführung des Verfahrens nach dem Oberbegriff des Anspruches 5 sind aus der DE-A-3300636 bekannt.

Wird beim Friktionsspinnen in analoger Weise wie beim Rotor-Offenend-Spinnen das Faserband mittels einer Öffner-Walze in einzelne Fasern aufgelöst und diese mittels eines Kanals gegen die Friktionsspinnmittel gefördert, so entsteht im Kanal eine Wirrlage von Fasern, welche zumindest teilweise in einem unausgestreckten Zustand der Austrittsmündung des Kanals zustreben. Diese Wirrlage unausgestreckter Fasern ist jedoch für einen ordentlichen Garnaufbau schädlich, da ungestreckte oder sogar mit Schlingen versehene Fasern ein Garn von geringer Festigkeit und mit einer unerwünschten Ungleichmäßigkeit ergeben.

Aus der CH-A-572108 ist beispielsweise eine Vorrichtung bekannt, bei welcher frei fliegende Fasern in den Zwickelspalt zweier gleichsinnig drehender und aspirierter Walzen gespeist werden, welche durch die Drehung der Walzen zu einem Garn gedreht und mittels an der Stirnseite der Walzen vorgesehener Abzugswalzen abgezogen werden.

Es versteht sich, daß diese frei fliegenden Fasern in einem pneumatischen Förderkanal gefördert werden müssen und dementsprechend eine Endgeschwindigkeit aufweisen, die um eine Zehnerpotenz höher liegen kann als die Abzugsgeschwindigkeit des Garnes, so daß die im Zwickelbereich auftreffenden Fasern auf eine derart kleinere Geschwindigkeit abgebremst werden, daß sie beim Auftreffen irgendeine Schlingenlage annehmen und diese Schlingenlage im wesentlichen im gedrehten Garn beibehalten.

Schlingenlagen der Fasern in einem Garn verringern jedoch die Festigkeit des Garnes und geben eine Quelle für Unregelmäßigkeiten, da die Vielzahl der gleichzeitig eintreffenden sich in Schlingenlagen versetzenden Fasern eine Wirrlage von Fasern produzieren. Außerdem verkürzt eine solche Schlingenlage die nutzbare Faserlänge. Unter Schlingenlage einer Faser soll eine Faser verstanden werden, welche durch Schlingenbildung in ihrer vorgenannten nutzbaren Länge wesentlich verkürzt ist.

Durch das Abziehen des Garnes entsteht infolge des Rückhaltewiderstandes im Zwickelspalt der beiden Trommeln zwar bis zu einem gewissen Grad eine Streckung des Garnes und damit auch eine Streckung der einzelnen Fasern, was jedoch nicht genügt, um die Eigenschaften eines solchen Garnes beispielsweise mit denjenigen eines Ringgarnes vergleichen zu können, so daß diese Art Spinnen sich im wesentlichen nur für die Produktion gröberer Garne, mit einer statistisch besseren Verteilung der einzelnen Schwachstellen, eignet. Unter gröberen Garnen sollen Garne verstanden werden, welche hauptsächlich für die Produktion von Dekorationsstoffen verwendet werden.

Das Bestreben bei den neuen Spinnverfahren wie beispielsweise dem Friktionsspinnen geht dahin, Garne herzustellen, welche für die Bekleidungsindustrie verwendet werden können, da es sich bei diesen Garnen um den größten Anteil, d. h. um ca. 60 % der produzierten Garne handelt.

Um die vorerwähnte Schlingenlage der Fasern im wesentlichen zu beheben, d. h. die Fasern in einer im wesentlichen gestreckten Lage dem Garnende zuzuführen, wird in der eingangs genannten DE-A-3 300 636 eine Offenend-FriktionsSpinnvorrichtung vorgeschlagen mit zwei dicht nebeneinander angeordneten und einen Keilspalt bildenden, gleichsinnig angetriebenen Walzen, von welchen wenigstens eine als Saugwalze ausgebildet- ist. An diese Saugwalze mündet ein Förderkanal, der in Umfangsrichtung der Saugwalze in einem bestimmten Abstand zum Keilspalt angeordnet ist. Außerdem ist der dem Keilspalt zugewandte Rand der Förderkanalmündung als eine Umlenkführung für die zugespeisten Fasern ausgebildet.

Durch diese Ausbildung soll erreicht werden, daß die Fasern, während sie mittels der Saugwalze aus dem Speisekanal herausgezogen werden, an der Umlenkführung gebremst werden und dadurch eine mechanische Streckung erfahren. Auch werden die Fasern durch diese Streckung parallelisiert und gelangen in diese gestreckten und parallelisierten Form in den Keilspalt zwischen den. beiden Walzen. Wie in der DE-A-3300636 zu lesen ist, erfahren dann die Fasern, die senkrecht zur Garnabzugsrichtung auf das sich in der Garnbildungsstelle ausbildende Garnende auftreffen, eine weitere Umlenkung in die Garnabzugsrichtung, wobei eine zweifache Beschleunigung und somit eine sichere Streckung der Fasern angestrebt wird. Der mechanische Streckungseffekt soll zu einer Verbesserung der Faserablage führen.

Die Nachteile einer solchen Vorrichtung bestehen allerdings darin, daß die Fasern einerseits einer Friktion ausgesetzt werden, ohne welche diese Streckung nicht erreicht werden kann und andererseits darin, daß die genannte Friktionskante einer Verschmutzungsgefahr unterworfen ist, so daß gelegentlich ein angesammelter Schmutzknäuel durch die vorbeiziehenden Fasern mitgerissen wird und im Garn eine Ungleichmäßigkeit verursachen kann.

Um eine gestreckte und parallele Ablage der Fasern zu erreichen, ist es aus der GB-A-2062023 bekannt, an den Mündungsbereich des Faserzuführkanals einen unter Unterdruck stehenden Kanal anzuschließen, der sich in Längsrichtung des Keilspaltes, jedoch entgegen der Abzugsrichtung des entstehenden Garnes erstreckt. Durch diese Ausbildung soll erreicht werden, daß die ankommenden einzelnen Fasern in den Unterdruckkanal etwas hineingezogen werden, so daß sie dann in gestreckter Form in den Keilspalt einfliegen sollen. Bei dieser Bauart besteht eine Schwierigkeit vor allem darin, daß die Wirkung dieses zusätzlichen Kanals nur schwierig zu dosieren ist und daß insbesondere die Gefahr besteht, daß kürzere Fasern in den zusätzlichen unter Unterdruck stehenden Kanal abgesaugt werden, so daß hohe Materialverluste auftreten. Im Unterschied zu der DE-A-3300636, wo die Fasern senkrecht zur Garnabzugsrichtung auf das Garnende auftreffen, soll bei der GB-A-2062023 die Fasern einer Lage im Keilspalt parallel zum Garnende einnehmen. Dies ist jedoch nachteilig, da Fasern, die eine Lage parallel zum Garnende haben, nur dann zu einem Garn gedreht werden können, wenn sich das Garnende dreht, um einen Drall in dem Garn zu erhalten.

Mit der vorliegenden Erfindung soll deshalb ein Verfahren und eine Vorrichtung der eingangs genannten Art geschaffen werden, bei welchen mittels Friktionsspinnmitteln ein Garn hergestellt wird, welches Fasern mit einer verbesserten Streckung beinhaltet, wobei die Fasern vor dem Einbinden in das Garnende auf der Saugtrommel in eine für das Einbinden vorteilhafte Lage gebracht werden, ohne daß das Bestreben vorhanden ist, dem Garnende eine Rotation zu erteilen. Um diese Aufgabe verfahrensmäßig zu lösen, wird vorgeschlagen, daß durch gezielte Auswahl sowohl der Luftstromgeschwindigkeit im Querschnitt der gegen die bewegte Oberfläche gerichteten Austrittsmündung eines den Faserförderluftstrom führenden Faserförderkanals als auch der Bewegungsgeschwindigkeit der gelochten Oberfläche an dieser Mündung vorbei, die auf der bewegten Oberfläche transportierten Fasern in einer im wesentlichen gestreckten und gleichzeitig in eine in Abzugsrichtung des Garnes gesehen nach hinten geneigten Lage auf der Oberfläche liegend an die Garnbildungsstelle abgegeben werden. Vorrichtungsmäßig wird diese Aufgabe mit den kennzeichnenden Merkmalen des Anspruches 5 gelöst.

Weitere bevorzugte Ausführungen des Verfahrens bzw. der Vorrichtung sind den Unteransprüchen 2 bis 4 und 6 bis 12 zu entnehmen.

Die Erfindung wird im folgenden anhand von lediglich Ausführungswege darstellenden Zeichnungen näher erläutert. Es zeigen :
Fig. 1 einen Querschnitt durch die erfindungsgemäße Vorrichtung, schematisch dargestellt,
Fig. 2 eine Draufsicht eines Teiles der Vorrichtung von Fig.1 in Richtung I gesehen,
Fig. 3 und 3a je einen Teil der Vorrichtung von Fig. 1 in Richtung II gesehen, schematisch dargestellt, (Fortsetzung Seite 5 der ursprünglichen Beschreibung)
Fig. 4 eine Variante der Vorrichtung von Fig. 1, schematisch dargestellt,
Fig. 5, 6 und 7 je ein Detail der bisherigen Vorrichtung, vergrössert und schematisch dargestellt,
Fig. 8 eine weitere erfindungsgemässe Vorrichtung, halbschematisch dargestellt,
Fig. 9 und 10 Varianten eines Details der Vorrichtung von Fig. 8, schematisch dargestellt,
Fig. 11 und 11 eine Draufsicht der Vorrichtung von Fig. 9, schematisch dargestellt,
Fig. 12 eine Aufnahme aus der Versuchseinrichtung entsprechend der Vorrichtung von Fig. 1.

Der in Fig. 1 dargestellte Ausschnitt einer erfindungsgemässen Vorrichtung weist andeutungsweise eine aus dem Rotor-Offenend-Spinnverfahren her bekannte Auflösewalze 1 auf, welche in einem Gehäuse 2 (nur teilweise gezeigt) gelagert und antreibbar ist. Diese Auflösewalze 1 ist in an sich bekannter Weise für das Auflösen eines Faserbandes in einzelne Fasern mit Nadeln 3 oder Zähnen (nicht gezeigt) versehen.

Wie bereits erwähnt, sind Auflöseaggregate mit solchen Auflösewalzen aus dem Rotor-offenend-Spinnen her bekannt und deshalb nicht weiter beschrieben.

Das Gehäuse 2 weist eine Faserauslassöffnung 4 auf, an welche ein Faserförderkanal 5 anschliesst, der nahe an die zylindrische oberfläche einer Friktionsspinntrommel 6 mündet.

Diese Friktionsspinntrommel 6 ist perforiert (nicht dargestellt) und beinhaltet einen Saugkanal 7 (Fig. 3a), welcher durch seine Wände 8 und 9 eine Saugzone R am Umfang der Friktionsspinntrommel 6 abgrenzt. Die Wände 8 und 9 reichen dabei so nahe an die zylindrische Innenwand der Friktionsspinntrommel 6, dass, ohne die Innenwand zu berühren, ein Einströmen von Falschluft möglichst verhindert wird.

Durch diese vom Saugkanal 7 erzeugte, den Faserförderkanal 5 durchströmende Luftströmung werden die von den Nadeln 3 herausgelösten und im Förderkanal 5 frei fliegenden Fasern 10 innerhalb der genannten Saugzone an dem durch die Mündung 11 des Förderkanales 5 abgegrenzten Oberflächenteiles der sich drehenden Friktionstrommel 6 festgehalten und letztlich in dem durch die Wand 9 des Saugkanales 7 gegebenen Grenzbereich der Saugzone, zur Bildung eines Garnes 12 an der Garnbildungsstelle 13 eingedreht, wobei sich die Garnbildungsstelle an der gedachten Fortsetzung der Wand 9 durch die zylindrische Wand der Friktionsspinntrommel 6 befindet. Die Friktionsspinntrommel 6 dreht dabei in einer mit dem Pfeil U bezeichneten Richtung.

Das fertige Garn 12 wird durch ein Abzugswalzenpaar 14 in einer Abzugsrichtung A abgezogen. Wie aus Fig. 1 ersichtlich, kann das Abzugswalzenpaar auch auf der gegenüberliegenden Stirnseite der Friktionsspinntrommel 6 vorgesehen sein, was mit dem strichpunktierten Walzenpaar 14.1 dargestellt ist, d. h. dass das Garn auch in der Richtung B abgezogen werden kann.

Um das Eindrehen des Garnes zu unterstützen, kann der erstgenannten Friktionsspinntrommel 6 eine zweite Friktionsspinntrommei 15 zugeordnet werden, welche derart nahe an der ersten Friktionsspinntrommel 6 angeordnet ist, dass das im Zwickelspalt beider Friktionsspinntrommeln gebildete Garn zu einem festeren Garn gedreht wird als ohne diese zweite Trommel 15.

Die Drehrichtung der Trommel 15 entspricht der Drehrichtung der Trommel 6, weshalb beide Drehrichtungen mit U bezeichnet sind. Durch die gleichgerichteten Drehrichtungen werden die Bewegungsrichtungen der beiden Trommeln im Bereich des Zwickelspaltes einander entgegengesetzt.

Die zweite Friktionsspinntrommel 15 kann ebenfalls perforiert und mit einem eine Saugzone R.1 abgrenzenden, die Wände 17 und 18 beinhaltenden, Saugkanal 16 (in Fig. 3 und 3a mit strichpunktierter Linie angedeutet) versehen werden. Vorteilhafterweise wird die obere Wand 17 (mit Blickrichtung wie in Fig. 3 gesehen) des Saugkanales 16 derart gerichtet, dass die gedachte Fortsetzung dieser Wand durch die zylindrische Wand der Friktionsspinntrommel 15 sich mit der gedachten Fortsetzung der Wand 9 in der Garnbildungsstelle 13 schneidet oder in einer Linie liegt, wodurch das Andrehen der Fasern an dieser Garnbildungsstelle 13 durch die einander entgegengesetzt gerichteten Luftströmungen der Saugkanäle 7 und 16 optimiert wird. Es besteht jedoch auch die Möglichkeit, dass die Wände 9 und 17, wie in Fig. 3a gezeigt, derart gegeneinander versetzt sind, dass sich die Garnbildungsstelle 13 zwischen der gedachten Fortsetzungen der Wände 9 und 17 befindet.

Die Länge (nicht gezeigt) der Saugzonen R und R.1 entspricht im mindesten der Länge L der Mündung 11.

Um eine genügende Verteilung der Fasern über die Länge L der Kanalmündung 11 zu erhalten, sollte die Mündung 11 eine Weite D (Fig. 3, 5, 6 und 7) von 2 mm nicht übersteigen. Die Länge L und die Weite D ergeben den Mündungsquerschnitt, wobei grundsätzlich unter Mündung oder Mündungsquerschnitt die engste Stelle im Faserförderkanal verstanden werden soll.

Fig. 1 zeigt einen Faserförderkanal 5 mit einer mit dem Winkel a gekennzeichneten Neigung, wobei der Winkel a kleiner als 90 ist und durch eine gedachte Verlängerung der Mündung 11 und eine untere Wand 19 (mit Blickrichtung wie in Fig. 3 gesehen), des Kanales 5 gebildet wird. Im Gegensatz dazu, weist der mit Fig. 4 gezeigte Faserförderkanal 105 im Mündungsbereich C keine Neigung auf, sondern mündet mit dem Winkel a von im wesentlichen 90° gegen die Trommeloberfläche. Der Mündungsbereich C weist eine Höhe h von mindestens 10 mm auf. Die übrigen Elemente dieser Figur entsprechen den Elementen der Fig. 1 und sind dementsprechend mit denselben Bezugszeichen gekennzeichnet. Dementsprechend ist die Mündung, da sie den für den Faserförderkanal 5 genannten Bedingungen entsprechen muss, ebenfalls mit der Nummer 11 bezeichnet.

Wie in Fig. 3a mit strichpunktierten und mit gestrichelten Linien angedeutet, kann der Faserförderkanal 5 und 105 mit einer von der in Fig. 3 mit ausgezogenen Linien dargestellten, abweichenden Lage vorgesehen werden, ohne nachteilige Folgen für die Führung der frei fliegenden Fasern gegen die zylindrische Oberfläche der Friktionsspinntrommel 6. Die Faserförderkanäle in diesen Lagen sind in Fig. 3a mit den Bezugszeichen 5.1 resp. 105.1 und 5.2 resp. 105.2 gekennzeichnet.

Je nach Lage dieser Förderkanäle ändert sich ein in Fig. 3 und 5 gezeigter Winkel ß, welcher durch eine gedachte Symmetrieebene E der entsprechenden Förderkanalmündung und einer Tangentialebene T gebildet wird, bei welcher es sich um die Tangentialebene an der Durchdringungslinie der Symmetrieebene E, durch die zylindrische Oberfläche der Friktionsspinntrommel 6 handelt.

Wie in Fig. 3a mit Hilfe des Pfeiles S gezeigt, haben die frei fliegenden Fasern 10 die Tendenz, in der mit dem Pfeil S gezeigten Richung auf der Oberfläche der Friktionsspinntrommel 6 aufzutreffen, und zwar im wesentlichen unabhängig von der mit dem Winkel β gekennzeichneten Lage der Förderkanäle. Um diesen Effekt der Umlenkung der Fasern in radialer Richtung zur genannten oberfläche zu unterstützen, kann entweder, wie in Fig. 5 gezeigt, eine äussere Wand 20.1 des Kanals 5 resp. 105 mit einem gegebenen Abstand Q gegenüber der Oberfläche der Friktionsspinntrommel vorgesehen werden. Dadurch entsteht eine Falschluftströmung P, welche den frei fliegenden Fasern 10 vermehrt die Tendenz verleiht, radial auf die Oberfläche der Friktionsspinntrommel aufzutreffen. Eine andere Massnahme für denselben Zweck zeigt Fig. 7 mit Oeffnungen 22 (nur eine gezeigt) in der äusseren, d. h. der Garnbildungsstelle 13 zugekehrten Wand 20 des Kanales 5 resp. 105.

Um das erwähnte radiale Auftreffen der frei fliegenden Fasern 10 nicht durch die sich im Zwickelspalt zwischen der Wand 21 und der Oberfläche der rotierenden Friktionsspinntrommel 6 stauenden Umfangsluft zu stören, soll der zwischen der Wand 21 (Fig. 3) und der Oberfläche der Friktionsspinntrommel 6 vorgesehene Abstand H so klein als möglich sein, ohne eine direkte Berührung zwischen dieser Wand und der zylindrischen Oberfläche zu verursachen.

Zusätzlich zur oder anstelle der genannten Massnahme des geringen Spaltes H kann, wie mit Fig. 6 gezeigt, die Wand 8 des Saugkanales 7 der Drehrichtung U entgegen um einen Betrag Z zurückversetzt werden, so dass die vorgenannte Umgebungsluft im Bereich Z durch den Saugkanal 7 angesaugt wird.

Letztlich kann, wie in den Fig. 6 und 7 gezeigt, die Wand 21 im Bereich der Mündung 11 mit einem gegen die Drehrichtung U gerichteten Bogen 23 versehen werden, welcher eine vermehrte Umlenkung der Strömung entsprechend der Pfeilrichtung S verursacht.

Der Saugkanal 7 resp. 16 (Fig. 3a) ist durch ein Anschlussrohr 24 resp. 25 in an sich bekannter Weise je an eine Unterdruckquelle angeschlossen. Im weiteren sind die Friktionsspinntrommeln 6 und 15 in an sich bekannterweise entsprechend gelagert und angetrieben, was mit den Achsen a symbolisch dargestellt ist. Antrieb und Lagerung solcher Friktionsspinntrommeln sind bekannt und nicht Gegenstand der Erfindung.

Fig. 8 zeigt eine Variante der erfindungsgemässen Vorrichtung, in dem anstelle der Friktionsspinntrommel 6 eine perforierte Friktionsspinnscheibe 56 verwendet wird. Die Scheibe 56 rotiert in der Drehrichtung K und übernimmt die vom Faserförderkanal 57 angelieferten frei fliegenden Fasern 10. Dieser Faserförderkanal 57 ist mit einem Winkel ß geneigt zur Oberfläche der Friktionsspinnscheibe 56 angeordnet und zwar in analoger Weise wie die Faserförderkanäle 5 und 105.

An der Unterseite der Friktionsspinnscheibe 56 ist in analoger Weise zum Saugkanal 7 ein Saugkanal 58 vorgesehen, welcher, wie in Fig. 11 gezeigt, einen Bereich abdeckt, der von der Mündung 59 des Faserförderkanals 57 bis über die Garnbildungsstelle 61 hinaus reicht, welche durch die Oberfläche der Friktionsspinnscheibe 56 und einer kegelförmigen Friktionsspinnwalze 60 gebildet wird. Das fertige Garn 12 wird durch ein Abzugswalzenpaar 62 abgezogen.

Die Friktionsspinnscheibe ist mit einer Welle 63 fest verbunden. Die Lagerung und der Antrieb der Welle 63 ist der Einfachheit halber nicht gezeigt und nicht Gegenstand der Erfindung. Dasselbe gilt für die Lagerung und den Antrieb der kegelförmigen Friktionsspinnwalze 60.

In analoger Weise zu den Faserförderkanälen der Fig. 1 und 4 kann der Faserförderkanal 57 mit einem Neigungswinkel a von weniger als 90° oder, wie in Fig. 10 gezeigt, von im wesentlichen 90° vorgesehen sein.

Wie mit den Fig. 8 und 11 gezeigt, kann der Saugkanal 58 in der der Bewegungsrichtung K der Friktionsspinnscheibe 56 entgegengesetzten Richtung erweitert werden, so dass in dem mit Z.1 bezeichneten Bereich die an der Oberfläche der bewegten Friktionsspinnscheibe 56 vorhandenen Luft vor der Mündung 59 in den Kanal 58 abgesaugt werden kann. Der Kanal 58 ist durch ein Anschlussstück 64 mit einer Unterdruckquelle (nicht gezeigt) verbunden.

Die betreffend dem Abstand H (Fig. 8) gemachten Aeusserungen im Zusammenhang mit der Verwendung der Friktionsspinntrommel 6, gelten in analoger Weise in der Verwendung der Friktionsspinnscheibe anstelle der Friktionsspinntrommel. Dasselbe gilt für die Aeusserungen im Zusammenhang mit dem in Fig. 6 und 7 gezeigten Bogen 23 und mit den Oeffnungen zwecks Durchlass einer Falschluftströmung P.

Grundsätzlich ist es vorteilhaft, wenn die Faserförderkanäle derart verjüngt sind, dass die darin geförderte Luft eine Beschleunigung erfährt, so dass die in der Luft geförderten Fasern mindestens eine Vorstreckung erfahren.

Verfahrensmässig werden die beschriebenen Vorrichtungen wie folgt verwendet : Vorbemerkung : Die Versuche haben ergeben, dass der Relation zwischen der Luftgeschwindigkeit an der Mündung resp. der Fasergeschwindigkeit an der Mündung und der Umfangsgeschwindigkeit der Friktionsspinntrommeln eine entscheidende Rolle zufällt.

Zum Beispiel wurde festgestellt, dass bei einem grösser werdenden Verhältnis der Luftgeschwindigkeit an der Mündung zur Umfangsgeschwindigkeit der Friktionsspinntrommeln über 4 : 1 die Festigkeit und die Gleichmässigkeit des Garnes infolge zunehmender Schlingenbildung schlechter wird bis beispielsweise bei einem Verhältnis von 10 : 1 ein nicht mehr brauchbares Garn produziert wird.

Wird hingegen das Verhältnis der genannten Luftgeschwindigkeit zur genannten Umfangsgeschwindigkeit im Bereich kleiner als 2 : 1 angewendet, so wird die Festigkeit zwar ebenfalls stetig kleiner, ergibt jedoch bei einem Verhältnis kleiner als 1 immer noch ein brauchbares Garn. Im gleichen Sinne wie die Festigkeit wird auch die Massengleichmässigkeit des Garnes von diesem Verhältnis beeinflusst.

Dieser Effekt lässt sich auf folgende Weise erklären : Weist die Friktionsspinntrommel eine höhere Umfangsgeschwindigkeit auf als die an der Mündung austretenden freien Fasern, so werden die Fasern beim Erfasstwerden durch die Friktionsspinntrommel gestreckt und im wesentlichen in Umfangsrichtung auf der Friktionsspinntrommel und im sich bildenden Garnende an der Garnbildungsstelle aufgenommen.

Der vorgenannte Effekt tritt ein, sei es mit einem, wie in Fig. 1 gezeigt, geneigt angeordneten oder, wie in Fig. 4 gezeigt, mit einem im Endteil senkrecht angeordneten Faserförderkanal.

Wird andererseits das Verhältnis der Luftgeschwindigkeit in der Mündung zur Umfangsgeschwindigkeit an der Friktionsspinntrommel im Bereich zwischen 2 : 1 und 4 : 1 angewendet, so kann folgender Unterschied in der Verwendung des mit Fig. 1 gezeigten, gemäss Winkel a schräg gestellten Förderkanales gegenüber der Verwendung des in Fig. 4 gezeigten Förderkanales festgestellt werden :

Beim Kanal 105 gemäss Fig. 4 beginnen sich die Fasern auf der Spinntrommel bei einem genannten Verhältnis von mehr als drei mehr und mehr in einer Schlingenlage auf der Spinntrommel abzulegen, welche mit grösser werdendem Verhältnis ungünstiger wird.

Wird hingegen der, wie in Fig. 1 gezeigt, geneigt angeordnete Kanal verwendet, so beginnen sich die Fasern bei einem Verhältnis der Luftgeschwindigkeit zur Umfangsgeschwindigkeit von mehr als 1 mehr und mehr in eine Schräglage auf der Friktionsspinntrommel zu legen, welche mit kleiner werdender Umfangsgeschwindigkeit bis zu einem Maximum des genannten Verhältnisses von 4 : 1 zunimmt. Bei grösser werdendem Verhältnis, d. h. über 4 : 1, beginnen die Fasern sich ebenfalls in der vorerwähnten Schlingenlage auf der Friktionsspinntrommel abzulegen.

Der genannten Schräglage der Fasern auf der Friktionsspinntrommel geht ein Streckprozess im Faserförderkanal voraus, so dass die Fasern auf der Friktionsspinntrommel nicht nur in einer im wesentlichen gestreckten Lage, sondern auch noch in einer für das Bilden des Garnendes vorteilhaften Richtung auf der Friktionsspinntrommel liegen. Diese vorteilhafte Richtung wird allerdings nur dann optimal ausgenützt, wenn die Garnabzugsrichtung derart ist, dass die schräg angeordneten Fasern eine weitere Streckung beim Abziehen des Garnes erfahren, d. h. wenn die Garnabzugsrichtung der Faserzufuhrrichtung im Kanal entgegengesetzt ist.

Das Erreichen der Schräglage der Fasern auf der Friktionsspinntrommel soll im folgenden anhand der Fig. 1 erklärt werden :

Wird das vordere Ende 10.1 der frei fliegenden Faser 10 von der Friktionsspinntrommel 6 er^{f}asst und in der mit M bezeichneten Richtung auf der Friktionsspinntrommel gegen die Garnbildungsstelle 13 gefördert, so wird gleichzeitig das hintere freie Ende 10.2 durch den Luftstrom weiter in der mit N bezeichneten Richtung mit grösserer Geschwindigkeit weitergefördert, so dass die Fasern 10, nachdem das vordere Ende 10.1 den dem Pfeil M entsprechenden Weg zurückgelegt hat, im wesentlichen eine Lage einnimmt, wie sie in Fig. 1 mit strichpunktierten Linien eingezeichnet ist.

Wird nun eine derart auf der Friktionsspinntrommel abgelegte Faser gegen das sich bildende Garnende in der Garnbildungsstelle 13 geführt, so wird das vordere Ende 10.1 durch das Garnende er^{f}asst und im wesentlichen festgehalten, während der restliche Teil der Faser auf der Saugtrommel haften bleibt und dadurch am sich bildenden Garnende vorbeigeführt wird, bis dieser Faserteil in den Bereich nach dem Saugkanal 7 reicht und infolge aufgehobener Saugwirkung frei gegeben, durch die Gegentrommel er^{f}asst, von dieser festgehalten und auf dessen Oberfläche wieder am Garnende vorbeigeführt wird, bis das inzwischen verkürzte Faserstück wieder von der Luftströmung der ersten Trommel erfasst wird. Im Anschluss daran wiederholt sich dieser Vorgang wechselseitig bis die Faser um das Garnende herum aufgewunden ist. Dieses Herumwinden erzeugt eine gewisse Rotation im Garnende, welche jedoch zur Umwindegeschwindigkeit des Faserendes relativ klein und wenig bedeutend ist.

Das erfindungsgemässe Verfahren unterscheidet sich deshalb von den bisher beschriebenen Verfahren dadurch, dass einerseits nicht angestrebt wird, dass die Fasern eine zum Garnende parallele Lage einnehmen sollten, und dass andererseits kein Bestreben vorhanden ist, dem Garnende eine Rotation zu erteilen, sondern die vorerwähnte Rotation des Garnendes eine Nebenerscheinung des Umwindeverfahrens der Fasern ist.

Der Beweis für diese Verfahrenstheorie ist mit der als Fig. 12 gegebenen Aufnahme bewiesen, indem klar daraus ersichtlich ist, dass die Fasern die erwähnte Schräglage einnehmen. Zur besseren Uebersicht über die Garnbildung wurde für die Aufnahme die zweite Trommel für das Fotografieren entfernt, weshalb das Garnende äusserst locker, aber doch gebildet wird.

Die Versuche haben ergeben, dass die mit dem Winkel y gekennzeichnete Schräglage der Fasern auf der Friktionsspinntrommel grösser, d. h. der Winkel y kleiner wird, je mehr der Faserförderkanaf gegenüber der Friktionsspinntrommel geneigt angeordnet ist. Praktisch wird allerdings diese Neigung mit einem Winkel a von annähernd 0° ihr Maximum finden.

Die Erklärung, weshalb trotz der fehlenden zweiten Trommel ein Garnende gebildet wird, liegt darin, dass, wie bereits erwähnt, das Garnende eine gewisse Rotation erfährt und durch diese Rotation das von der Friktionsspinntrommel freigegebene Ende wieder auf die obere Seite gedreht wird, bis es durch die Saugluft der Friktionsspinntrommel 6 erneut erfasst wird. Würde das Garn nicht, wie in Fig. 12 gezeigt, als solches abgezogen, entstünde allmählich eine Faserballe, in welcher die Fasern im wesentlichen die Schräglage an der Friktionsspinntrommel beibehalten.

Wie bereits erwähnt, liegt ein weiteres Kriterium für die gleichmässige Verteilung der frei fliegenden Fasern im Faserförderkanal in der Breite D der Mündung 11, in dem bei einer Breite von mehr als 4 mm den Fasern eine zu grosse Freiheit für das Nebeneinander gegeben ist. Es hat sich herausgestellt, dass eine Breite D von 2 mm nicht überschritten werden darf. Die Breite kann bis 0,5 mm reduziert werden, mit dem Nachteil, dass dadurch der Strömungswiderstand steigt.

Es hat sich im weiteren gezeigt, dass mit einem wie mit Fig. 4 gezeigten Kanal 105 die Fasern ebenfalls nicht völlig in Umfangsrichtung auf der Friktionsspinntrommel respektive senkrecht zum Garnende liegen, so dass der vorbeschriebene Umwindeeffekt auch in dieser Variante vorhanden ist. Durch die steilere Lage der Faser zum Garnende werden mehr Umwindungen für das Aufwinden der Faser benötigt, was sich in einer härteren Umwindung der Fasern, d. h. in einem härter gedrehten Garn niederschlägt. Im weiteren besteht in einer solchen Lage der Fasern eine bestimmte Gefahr der Schlingenbildung während des Umwindeprozesses, so dass selbst bei härter gewundenem Garn die Festigkeit nicht unbedingt wächst.

Ausserdem muss noch darauf hingewiesen werden, dass die Fasergeschwindigkeit in einem verjüngten Kanal auch im Mündungsbereich nicht der Luftgeschwindigkeit entspricht, andererseits effektiv das Verhältnis der Fasergeschwindigkeit in der Mündung zur Umfangsgeschwindigkeit des Friktionsspinnmittels massgebend für die erwähnten Effekte ist, weshalb die Luftgeschwindigkeit lediglich eine messbare Variable darstellt, mittels welcher ein Einstellwert für ein brauchbares Resultat gegeben wird.

Eine vorteilhafte Ausführungsform der Mündung des Faserförderkanales 5, gemäss Fig. 1, besteht darin, dass die Verjüngung des in der Mündung endenden Endbereiches dieses Kanales derart gestaltet ist, dass die Luftgeschwindigkeit eine starke Steigerung erfährt, so dass die Luftströmung gegen die Mündung umgelenkt wird. Eine solche Umlenkung ist mit den Strömungspfeilen F (Fig. 1 und 4) angedeutet.

Eine Variante der Vorrichtung der Fig. 8 bis 11, in welcher die kegelförmige Friktionsspinnwalze nicht wie in Fig. 11 radial, sondern mit einem spitzen Winkel zu einer gedachten Tangentialebene X angeordnet ist, wird in der Fig. 11 a gezeigt. Der spitze Winkel 8 wird dabei durch die genannte Tangentialebene X und durch eine die Rotationsachse Y der kegelförmigen Friktionswalze 60 beinhaltende, senkrecht auf der Friktionsspinnscheibe stehende, gedachte Ebene eingeschlossen.

Im gleichen Sinne schräggestellt wird dadurch die Garnbildungsstelle 61. Dementsprechend muss noch der Saugkanal 58 im früher beschriebenen Sinne der Garnbildungsstelle angepasst werden.

Die Elemente der Fig. 11 a entsprechen, mit Ausnahme des erwähnten angepassten Saugkanales 58, denjenigen der Fig. 11, weshalb sie mit denselben Bezugszeichen versehen sind.

Durch diese Schrägstellung der Garnbildungsstelle 61 gelangen die auf der Friktionsspinnscheibe 56 abgelegten Fasern 10 in einer mit dem Winkel 8 gekennzeichneten schrägen Lage auf die Garnbildungsstelle 61. Durch diese bereits früher erwähnte vorteilhafte Lage kann die Faser 10 in der bereits früher beschriebenen Weise um das sich in der Garnbildungsstelle 61 bildende Garnende umgewunden werden.

### Legende

1 Auflösewalze
2 Gehäuse
3 Nadeln
4 Faserauslassöffnung
5 Faserförderkanal
6 erste Friktionsspinntrommel
7 Saugkanal
8 Wand des Saugkanales 7
9 Wand des Saugkanales 7
10 freie Fasern
11 Mündung des Förderkanales
12 fertiges Garn
13 Garnbildungsstelle
14 Abzugswalzenpaar
15 zweite Friktionsspinntrommel
16 Saugkanal
17 Wand des Saugkanales 16
18 Wand des Saugkanales 16
19 untere Wand
20 äussere Wand
21 innere Wand
22 Oeffnung
23 Bogen
24 Anschlussrohr
25 Anschlussrohr
56 Friktionsspinnscheibe
57 Faserförderkanal
58 Saugkanal
59 Mündung
60 kegelförmige Friktionsspinnwalze
61 Garnbildungsstelle
62 Abzugswalzenpaar
63 Welle
64 Anschlussstück

## Patentansprüche

1. Offenend-Friktions-Spinnverfahren zur Herstellung eines Garnes oder dergleichen, wobei
- Fasern (10) aus einem Faserverband herausgelöst werden,
- die herausgelösten Fasern (10) mittels eines pneumatischen Faserförderluftstromes frei fliegend an eine bewegte, gelochte Oberfläche eines im Unterdruck stehenden Friktionsspinnmittels (6 ; 56) übergeben werden, wobei der Faserförderluftstrom zumindest bis kurz vor der gelochten Oberfläche zu dieser geneigt angeordnet ist,
- die Fasern (10) dann mittels dieser gelochten Oberfläche in im wesentlichen gestreckter Form an eine Garnbildungsstelle (13 ; 61) transportiert werden, in welcher die Fasern zu einem Garn (12) gebildet werden, und
- das Garn (12) in einer vorgegebenen Richtung (A; B) von der Garnbildungsstelle (13, 61) abgezogen wird, dadurch gekennzeichnet, daß durch gezielte Auswahl sowohl der Luftstromgeschwindigkeit im Querschnitt einer gegen die bewegte Oberfläche gerichteten Austrittsmündung (11 ; 59) eines den Faserförderluftstrom führenden Faserförderkanales (5 ; 57) als auch der Bewegungsgeschwindigkeit der gelochten Oberfläche an dieser Mündung vorbei, die auf der bewegten Oberfläche transportierten Fasern in einer im wesentlichen gestreckten und gleichzeitig in einer, in Abzugsrichtung (A ; B) des Garnes (12) gesehen, nach hinten (mit dem Winkel y gekennzeichneten) geneigten Lage auf der Oberfläche liegend an die Garnbildungsstelle (13 ; 61) abgegeben werden.

2. Verfahren nach Anspruch 1, dadurch gekennzeichnet, daß die genannte Luftstromgeschwindigkeit zwei - bis fünfmal, vorzugsweise drei - bis viermal größer ist als die Bewegungsgeschwindigkeit der gelochten Oberfläche.

3. Verfahren nach einem der Ansprüche 1 oder 2, dadurch gekennzeichnet, daß die Fasern (10), nachdem ihr vorderes Ende (10.1), in Bewegungsrichtung der genannten Oberfläche gesehen, an der Garnbildungsstelle (13 ; 61) vom Garnende erfaßt wurden, an ihren hinteren Enden (10.2) unmittelbar im Anschluß an die Garnbildungsstelle (13 ; 61) infolge aufgehobener Saugwirkung von der gelochten Oberfläche freigegeben und um das sich nur langsam drehende Garnende gewunden werden, wobei dieses Umwinden dadurch erfolgt, daß die freigegebenen hinteren Enden der Fasern entweder durch das langsam drehende Garnende oder durch ein für sich bekanntes, sich drehendes Teil wieder im Bereich der Saugwirkung vor der Garnbildungsstelle (13 ; 61) gebracht werden, wo sie von der gelochten Oberfläche wieder erfaßt werden.

4. Verfahren nach einem der vorhergehenden Ansprüche, dadurch gekennzeichnet, daß der Förderluftstrom im Mündungsquerschnitt (11) des Förderkanals (5, 105) eine Richtung aufweist, die im wesentlichen senkrecht zum Mündungsquerschnitt liegt und in Richtung zu der gelochten Oberfläche gerichtet ist.

5. Vorrichtung zur Ausführung des Verfahrens nach den vorhergehenden Ansprüchen,
- mit einer aus dem Offenend-Rotor-Spinnen her bekannten Auflösewalze (1),
- mit einem bewegbaren Friktionsspinnmittel (6 ; 56) mit einer gelochten Oberfläche, durch welche ein Luftstrom (S) angesaugt wird,
- mit einem Faserförderkanal (5; 57 ; 105) zwischen der Auflösewalze (1) und der Oberfläche des Friktionsspinnmittels (6 ; 56) für den pneumatischen Transport der Fasern (10) von der Auflösewalze (1) bis zur genannten gelochten Oberfläche, wobei die Austrittsmündung (11 ; 59) einen länglichen Querschnitt aufweist, dessen Längsseiten im wesentlichen quer zur Bewegungsrichtung der genannten Oberfläche angeordnet sind, und der Faserförderkanal (5 ; 57 ; 105) zum genannten Mündungsquerschnitt mit einem Winkel (a) von vorzugsweise weniger als 30° geneigt angeordnet ist,
- und mit einer Garnbildungsstelle (13 ; 61), welche im Abstand von der Austrittsmündung (11 ; 59), in Bewegungsrichtung des Friktionsspinnmittels gesehen, auf dem Friktionsspinnmittel (6 ; 56) im Bereich einer durch einen Saugkanal (7; 58) gebildeten Saugzone (R) gebildet ist, wobei dieser Saugkanal an der dem Faserförderkanal (5 ; 57) und Garnbildungsstelle (13 ; 61) gegenüberliegenden Oberfläche des Friktionsspinnmittels (6 ; 56) angeordnet ist, dadurch gekennzeichnet,
- daß der Faserförderkanal (5 ; 57 ; 105) derart verjüngt ist, daß die Luftströmung zunehmend beschleunigt wird,
- daß außerdem der Querschnitt der Austrittsmündung eine Breite (D) von maximal 2 mm aufweist und derart gewählt ist, daß die die Mündung durchströmende Luft eine Geschwindigkeit aufweist, bei welcher die im Mündungsbereich erfaßten vorderen Enden der Fasern (10.1) in eine zum Mündungsquerschnitt im wesentlichen senkrechten Richtung umgelenkt, und die Fasern (10) anschließend in einer in Garnabzugsrichtung gesehen nach hinten geneigten Richtung gefördert sind
- daß der Faserförderkanal derart angeordnet ist, daß eine der Garnbildungsstelle (13, 61) abgewandte eine erste Längskante der Mündung bildende Breitseite des Faserförderkanals (5, 57) derart nahe an die gelochte Oberfläche reicht, daß die durch die Bewegung dieser Oberfläche gegen die zweite Mündungskante geförderte Luft im wesentlichen nicht in die Mündung (11) dringen kann, und daß die Garnbildungsstelle (13 ; 61) sich an der gedachten Fortsetzung einer in Bewegungsrichtung der gelochten Oberfläche gesehen, der Mündung (11) des Faserförderkanals (5 ; 57 ; 105) entfernt liegenden Wand (9) des die Saugzone (R) bildenden Saugkanals (7) befindet.

6. Vorrichtung nach Anspruch 5, dadurch gekennzeichnet, daß die der Garnbildungsstelle (13 ; 61) zugewandte, eine zweite Längskante der Mündung bildende Breitseite des Faserförderkanals (5 ; 57; 105) weniger weit gegen die bewegte Oberfläche reicht als die der Garnbildungsstelle abgewandte, die erste Längskante bildende Breitseite.

7. Vorrichtung nach Anspruch 5 oder 6, dadurch gekennzeichnet, daß der Faserförderkanal in der der Garnbildungsstelle zugewandten Breitseite unmittelbar oberhalb der zweiten Längskante Öffnungen für den Eintritt einer Falschluftströmung aufweist.

8. Vorrichtung nach einem der Ansprüche 5 bis 7, dadurch gekennzeichnet, daß der Faserförderkanal (5 ; 57) im Mündungsbereich (C) im wesentlichen senkrecht zum Mündungsquerschnitt angeordnet ist.

9. Vorrichtung nach einem der Ansprüche 5 bis 8, dadurch gekennzeichnet, daß der Faserförderkanal (5; 57) im Mündungsbereich an der der Garnbildungsstelle abgewandten Breitseite des Kanals einen der Bewegungsrichtung entgegengerichteten, die Mündung erweiternden Bogen (23) aufweist.

10. Vorrichtung nach einem der Ansprüche 5 bis 9, dadurch gekennzeichnet, daß die der Garnbildungsstelle entfernt liegende Wand (8) des die Saugzone (R) abgrenzenden Saugkanales (7 ; 58) gegenüber der ersten Längskante der Mündung um einen Bereich (Z) in einer der Bewegungsrichtung (U ; K) der gelochten Oberfläche entgegengesetzten Richtung versetzt ist.

11. Vorrichtung nach Anspruch 10, dadurch gekennzeichnet, daß der zuletzt genannte Bereich (Z) im Maximum 3 mm beträgt.

12. Vorrichtung nach einem der Ansprüche 10 bis 11, dadurch gekennzeichnet, daß die gelochte Oberfläche durch eine gelochte, sich um ihre Achse drehende Scheibe gebildet ist.

## Claims

1. Open end, friction spinning process for producing a yarn or the like in which
- fibres (10) are separated from a fibre strand,
- the separated fibres (10) are transferred in freely floating condition by means of a pneumatic fibre transporting airstream to a moving, perforated surface of a friction spinning means (6 ; 56) subjected to underpressure, the airstream being arranged at an inclination to the perforated surface at least until shortly before that surface,
- the fibres (10) then being transported by means of this perforated surface in a substantially stretched out form to a yarn formation position (13 ; 61) at which the fibres are formed into a yarn (12), and
- the yarn (12) is withdrawn from the yarn formation position (13, 61) in a predetermined direction (A ; B), characterised in that by appropriate selection of both the airflow speed in the cross-section of an exit opening (11 ; 59) of a fibre transport passage (5 ;57) guiding the fibre transporting airstream, which opening is directed towards the moving surface, and the speed of movement of the perforated surface past this opening, the fibres transported on the perforated surface are delivered to the yarn formation position (13; 61) lying on the surface in a substantially stretched out condition and simultaneously in a disposition inclined rearwardly (indicated by the angle) as viewed in the direction of withdrawal (A; B) of the yarn (12).

2. Method according to claim 1 characterised in that the said airstream speed is twice to five times, preferably three to four times, higher than the speed of movement of the perforated surface.

3. Method according to one of claims 1 or 2 characterised in that the fibres (10), after their leading ends (10.1) as viewed in the direction of movement of the said surface have been caught by the yarn end at the yarn formation position (13 ; 61), are released from the perforated surface at their trailing ends (10.2) immediately adjoining the yarn formation position (13 ; 61) as a result of the termination of the suction effect, and are wound around the yarn end, which is rotating only slowly, this winding being performed such that the released trailing ends of the fibres are returned into the region of suction effect before the yarn formation position (13 ; 61) either by the slowly rotating yarn end or by a rotating part known per se, and in this region are caught again by the perforated surface.

4. Method according to one of the preceding claims characterised in that the transporting airstream has a direction in the exit cross-section (11) of the transport passage (5, 105) substantially at right angles to the section of the opening and is directed towards the perforated surface.

5. Device for performing the method according to the preceding claims
- with an opening roller (1) known from rotor open end spinning,
- with a movable friction spinning means (6 ; 56) having a perforated surface through which an airstream (8) is drawn by suction,
- with a fibre transport passage (5 ; 57 ; 105) between the opening roller (1) and the surface of the friction spinning means (6; 56) for the pneumatic transport of the fibres (10) from the opening roller (1) to the said perforated surface, the exit opening (11 ; 59) having an elongated section with longitudinal sides disposed substantially transverse to the direction of movement of the said surface and the fibre transport passage (5 ; 57 ; 105) being arranged inclined at an angle ( ) preferably less than 30 to the said section of the opening,
- and with a yarn formation position (13 ; 61) spaced from the exit opening (11, 59) as viewed in the direction of movement of the friction spinning means and formed on the friction spinning means (6 ; 56) in the region of a suction zone(R) formed by a suction duct (7 ; 58), the suction duct being arranged at the surface of the friction spinning means (6 ; 56) opposite the fibre transport passage (5 ; 57) and yarn formation position (13 ; 61), characterised in that
- the fibre transport passage (5 ; 57 ; 105) converges in such manner that the airstream is increasingly accelerated,
- also that the section of the exit opening has a breadth (D) of at most 2 mm and is so chosen that the air flowing through the opening has a speed by which the leading ends of the fibres (10.1) caught in the region of the opening are diverted in a direction substantially at right angles to the section of the opening and the fibres (10.1) are thereafter transported in a direction rearwardly inclined as viewed in the yarn withdrawal direction,
- that the fibre transport passage is so arranged that a long side of the fibre transport passage (5 ;57) forming a first longitudinal edge of the opening directed away from the yarn formation position (13, 61) extends so close to the perforated surface that the air forwarded by the movement of this surface towards the second edge of the opening is substantially unable to penetrate into the opening (11), and that the yarn formation position (13 ; 61) is located on the imaginary extension of a wall (9) of the suction duct (7) forming the suction zone (R), the wall being remote from the opening (11) of the fibre transport passage (5 ; 57 ; 105) as viewed in the direction of movement of the perforated surface.

6. Device according to claim 5 characterised in that the long side of the fibre transport passage (5 ; 57 ; 105) directed towards the yarn formation position (13 ; 61) and forming a second longitudinal edge of the opening extends less far towards the moving surface than the long side directed away from the yarn formation position and forming the first longitudinal edge.

7. Device according to claim 5 or 6 characterised in that, in the long side directed towards the yarn formation position, immediately above the second longitudinal edge the fibre transport passage has openings for inflow of leakage air.

8. Device according to one of claims 5 to 7 characterised in that the fibre transport passage (5 ; 57) is arranged substantially at right angles to the section of the opening in the region (C) of the opening.

9. Device according to one of claims 5 to 8 characterised in that, in the region of the opening, at the long side of the passage facing away from the yarn formation position, the fibre transport passage (5: 57) has a curve (23) enlarging the opening and opposite to the direction of movement.

10. Device according to one of claims 5 to 9 characterised in that the wall (8) of the suction duct (7 ; 58), which defines the suction zone (R), remote from the yarn formation position is displaced by an distance (Z) in a direction opposed to the direction of movement (U ; K) of the perforated surface relative to the first longitudinal edge of the opening.

11. Device according to claim 10 characterised in that the last-named distance (Z) is at most 3 mm.

12. Device according to one of claims 10 to 11 characterised in that the perforated surface is formed by a perforated disc rotating about its axis.

## Revendications

1. Procédé de filage à bout ouvert par friction pour la fabrication d'un fil ou équivalent, où
- les fibres (10) sont détachées d'un ensemble de fibres,
- les fibres (10) ainsi détachées volent librement dans un écoulement d'air de transport pneumatique de fibres au moyen duquel elles sont transférées sur une surface perforée en mouvement d'un moyen de filage par friction (6 ; 56) maintenu en dépression, procédé dans lequel le courant d'air de transport de fibres est disposé en biais par rapport à la surface perforée, au moins juste avant celle-ci,
- les fibres (10) qui possèdent une forme principalement étirée sont alors transportées dans un lieu de formation de fil (13 ; 61) à l'aide de cette surface perforée, lieu dans lequel elles vont être transformées en un fil (12), et,
- le fil (12) est extrait du lieu de formation de fil (13 ; 61) dans une direction prédéterminée (A ; B), caractérisé par le fait que par des choix définis, que cela soit la vitesse d'écoulement de l'air dans la section d'une embouchure de sortie (11 ; 59) d'un canal de transport de fibres (5 ; 57) guidant l'écoulement d'air de transport de fibres, orientée vers la surface en mouvement, ou encore la vitesse de mouvement de la surface perforée passant devant cette embouchure, les fibres transportées sur la surface en mouvement sont amenées dans le lieu de formation de fil (13 ; 61) dans une position principalement étirée, et en même temps inclinées vers l'arrière (caractérisé par l'angle) sur la surface, vu dans le sens d'extraction (A ; B) du fil (12).

2. Procédé selon revendication 1, caractérisé par le fait que la vitesse d'écoulement d'air est de deux à cinq fois plus grande que la vitesse de mouvement de la surface perforée, de préférence trois à quatre fois plus grande.

3. Procédé selon une des revendications 1 ou 2, caractérisé par le fait que, vu dans le sens de mouvement de la surface citée, les fibres (10), après que leurs extrémités antérieures (10.1) ont été saisies par le bout du fil, dans le lieu de formation de fil (13 ; 61), sont libérées à leurs extrémités postérieures (10.2), directement après le lieu de formation de fil (13 ; 61), par suite de l'élimination de l'effet d'aspiration de la surface perforée, et qu'elles sont enroulées autour du bout de fil tournant lentement, cet enroulement pouvant se réaliser parce que les extrémités postérieures libérées des fibres sont amenées à nouveau dans la zone de l'effet d'aspiration devant le lieu de formation de fil (13 ; 61), soit par le bout de fil tournant lentement, soit par une partie connue en soi en rotation, où elles sont à nouveau saisies par la surface perforée.

4. Procédé selon une des revendications précédentes, caractérisé par le fait que, dans la section de l'embouchure (11) du canal de transport (5, 105), l'écoulement d'air de transport possède une direction qui est principalement perpendiculaire par rapport à la section de l'embouchure et qui est dirigée vers la surface perforée.

5. Dispositif pour l'exécution du procédé selon les revendications précédentes,
- avec un rouleau de désagrégation (1) connu dans le filage à bout ouvert à rotor,
- avec un moyen de filage par friction mobile (6 ; 56) ayant une surface perforée par laquelle un courant d'air (S) est aspiré,
- avec un canal de transport de fibres (5 ; 57 ; 105) situé entre le roùleau de désagrégation (1) et la surface du moyen de filage par friction (6 ; 56) pour le transport pneumatique de fibres (10) depuis le rouleau de désagrégation (1) jusque ladite surface perforée, où l'embouchure de sortie (11 ; 59) possède une section allongée dont les côtés longs sont disposés principalement perpendiculaire au sens de mouvement de la surface citée, et le canal de transport de fibres (5 ; 57 ; 105) est disposé incliné par rapport à la section d'embouchure citée avec un angle ( ) de préférence inférieur à 30°.
- et avec un lieu de formation de fil (13 ; 61) qui, vu dans le sens de mouvement du moyen de filage par friction, est formé à une distance de l'embouchure de sortie (11 ; 59) sur le moyen de filage par friction (6, ; 56), dans un lieu d'une zone d'aspiration (R) formée par un canal d'aspiration (7 ; 58), ce canal étant disposé du côté de la surface du moyen de filage par friction (6 ; 56) opposé au canal de transport de fibres (5 ; 57) et au lieu de formation de fil (13 ; 61), caractérisé par le fait
- que le canal de transport de fibres (5 ; 57 ; 105) est aminci de telle sorte que l'écoulement de l'air est progressivement accéléré,
- que, en outre, la section de l'embouchure de sortie possède une largeur (D) de 2 mm au maximum et est choisie de telle sorte que l'air s'écoulant à travers de l'embouchure possède une vitesse par laquelle les extrémités antérieures des fibres (10.1) saisies dans la zone d'embouchure sont déviées dans un sens principalement perpendiculaire par rapport à la section de l'embouchure et que les fibres (10) sont ensuite transportées dans une direction inclinée vers l'arrière, vu dans le sens d'extraction de fil,
- que le canal de transport de fibres est disposé de telle sorte qu'une première arête longitudinale de l'embouchure tournant le dos au lieu de formation de fil (13 ; 61) et formant le côté large du canal de transport de fibres (5 ; 57) s'approche aussi près de la surface perforée que l'air transporté par le mouvement de cette surface vers la deuxième arête de l'embouchure ne peut principalement pas pénétrer dans l'embouchure (11) et que, vu dans le sens de mouvement de la surface perforée, le lieu de formation de fil (13 ; 61) se trouve dans la continuation imaginée d'une paroi (9) éloignée de l'embouchure (11) du canal de transport de fibres (5 ; 57 ; 105) du canal d'aspiration (7) formant la zone d'aspiration (R).

6. Dispositif selon revendication 5, caractérisé par le fait que le côté large du canal de transport de fibres (5 ; 57 ; 105), faisant face au lieu de formation de fibres (13 ; 61) et formant une deuxième arête longitudinale de l'embouchure, ne s'approche pas si près de la surface en mouvement que le côté large tournant le dos au lieu de formation de fil et formant la première arête longitudinale.

7. Dispositif selon revendication 5 ou 6, caractérisé par le fait que le canal de transport de fibres comprend des ouvertures pour l'entrée d'un courant d'air étranger dans le côté large faisant face au lieu de formation de fil, immédiatement au-dessus de la deuxième arête longitudinale.

8. Dispositif selon une des revendications 5 à 7, caractérisé par le fait que, dans la zone d'embouchure (C), le canal de transport de fibres (5 ; 57) est disposé principalement vertical à la section de l'embouchure.

9. Dispositif selon une des revendications 5 à 8, caractérisé par le fait que, du côté large du canal tournant le dos au lieu de formation de fil, le canal de transport de fibres (5 ; 57) possède un arc (23) qui élargit l'embouchure dans la direction opposée au sens de mouvement.

10. Dispositif selon une des revendications 5 à 9, caractérisé par le fait que la paroi (8) éloignée du lieu de formation de fil du canal d'aspiration (7 ; 58), délimitant la zone d'aspiration (R), est décalée par rapport à la première arête longitudinale de l'embouchure, d'une zone (Z) dans une direction opposée au sens de mouvement (U ; K) de la surface perforée.

11. Dispositif selon revendication 10, caractérisé par le fait que la zone citée en dernier (Z) est au maximum de 3 mm.

12. Dispositif selon une des revendications 10 à 11, caractérisé par le fait que la surface perforée est formée par un disque perforé qui tourne autour de son axe.
